# EUROPÄISCHE PATENTSCHRIFT

(11) **EP 3 792 463 B1**
(45) Veröffentlichungstag und Bekanntmachung des Hinweises auf die Patenterteilung: **31.05.2023**
(21) Anmeldenummer: 19197440.1
(22) Anmeldetag: 16.09.2019
(51) Int. Cl.: F01N 13/00, F01N 13/18, F01N 3/28, F01N 13/14, F01N 3/021, F01N 3/10, F01N 3/20

(54) **ABGASNACHBEHANDLUNGSVORRICHTUNG MIT DURCH LÖSEN EINER ZERSTÖRUNGSFREI LÖSBAREN VERBINDUNG AUSWECHSELBAREN ABGASNACHBGEHANDLUNGSEINRICHTUNGEN**
EXHAUST GAS AFTERTREATMENT DEVICE WITH EXHAUST GAS AFTERTREATMENT DEVICES REPLACEABLE BY RELEASING A NON-DESTRUCTIVELY RELEASABLE CONNECTION
DISPOSITIF DE TRAITEMENT DES GAZ D'ÉCHAPPEMENT POURVU D'AGENCEMENTS DE TRAITEMENT DES GAZ D'ÉCHAPPEMENT ÉCHANGEABLES PAR LIBÉRATION D'UN COMPOSÉ SOLUBLE NON DESTRUCTIF

(43) Veröffentlichungstag der Anmeldung: 17.03.2021
(73) Patentinhaber: Roth Technik Austria Gesellschaft mit beschränkter Haftung, 3193 St. Aegyd a.N. (AT)
(72) Erfinder: Kösterke, Ralf, 76456 Kuppenheim (DE); Janson, Patrick, 76189 Karlsruhe (DE)
(74) Vertreter: Wiedemann, Markus

(56) Entgegenhaltungen:
- EP-A1- 2 333 259
- EP-A1- 3 412 879
- WO-A1-2017/116329
- DE-A1-102009 014 435
- DE-B4- 10 296 366
- DE-U1-202005 001 616
- US-A1- 2003 159 436
- US-A1- 2006 053 779

## Beschreibung

Die Erfindung geht aus von einer Abgasnachbehandlungsvorrichtung einer Brennkraftmaschine, gemäß dem Oberbegriff von Anspruch 1. Die Erfindung betrifft auch eine Brennkraftmaschine und mit wenigstens einer solchen Abgasnachbehandlungsvorrichtung gemäß Anspruch 10.

Gehäuse solcher Abgasnachbehandlungsvorrichtung hausen meist Schalldämpfer, Rußfilter und/oder Katalysatoren wie einen Oxidationskatalysator und/oder einen Reduktionskatalysator (SCR-Katalysator). Eine Abgasnachbehandlungsvorrichtung ist beispielsweise aus Fig. 2 der US 2003/0159436 A1 bekannt. Weiterhin wird in EP 3 412 879 A1 eine Abgasnachbehandlungsvorrichtung beschrieben, bei welcher eine einen Partikelfilter tragende Gehäuseschale über eine Spannverbindung mit einem Stutzen einer weiteren Gehäuseschale verbunden ist, in welchem kein Abgasreinigungselement gehalten ist. Eine weitere Abgasnachbehandlungsvorrichtung wird in EP 2 333 259 A1 beschrieben. Dort werden ein Oxidationskatalysator und ein Filterelement jeweils über Lagermatten in einem inneren Aufnahmerohr eines Gehäuses gehalten. Eine weitere Abgasnachbehandlungsvorrichtung wird in DE 10 2009 014 425 A1 beschrieben. Dort wird ein Partikelfilter über eine Lagermatte in einem Mantel gehalten, welcher in einem Aufnahmerohr auswechselbar gehalten ist. US 2003/0159436A1 offenbart eine Abgasnachbehandlungsvorrichtung, bei welcher ein Partikelfilter in einem Aufnahmerohr gehalten ist, welches an ein weiteres Aufnahmerohr angeflanscht ist. Dabei soll eine Verwendung von Dichtungen im Bereich des Flansches vermieden werden. DE 102 96 366 B4 offenbart eine Abgasnachbehandlungsvorrichtung, bei welcher ein Partikelfilter und ein katalytisches Reinigungsorgan jeweils in eigenen Gehäusen gehalten werden, welche durch eine Flanschverbindung miteinander verbunden sind.

DE 20 2005 001 616 U1 offenbart eine Abgasnachbehandlungsvorrichtung, bei welcher ein Partikelfilter in einem Gehäuse über eine lösbare Verbindung mit einem Stutzen eines weiteren Gehäuses verbunden ist. WO 2017/116329A1 offenbart eine Abgasnachbehandlungsvorrichtung, bei welcher ein Gehäuse einer Abgasreinigungskomponente über zwei lösbare Verbindungen mit zwei Stutzen eines Grundgehäuses verbunden ist. US 2006/053779A1 und EP 2 333 259 A1 beschreiben jeweils eine gattungsgemäße Abgasnachbehandlungsvorrichtung.

Der Erfindung liegt die Aufgabe zugrunde, eine Abgasnachbehandlungsvorrichtung der eingangserwähnten Art derart fortzubilden, dass sie bei einfacher Montage eine verbesserte Abdichtung zur Verfügung stellt. Ebenso soll eine Brennkraftmaschine mit einer solchen Abgasnachbehandlungsvorrichtung zur Verfügung gestellt werden.

Diese Aufgabe wird erfindungsgemäß durch die Merkmale von Anspruch 1 und Anspruch 10 gelöst.

### Offenbarung der Erfindung

Die Erfindung geht aus von einer Abgasnachbehandlungsvorrichtung einer Brennkraftmaschine insbesondere eines Kraftfahrzeugs oder einer stationären Brennkraftmaschine, welche einen über eine Abgaseinlassöffnung eingeführten Abgasstrom wenigstens teilweise von Schadstoffen befreit und ihn dann über eine Abgasauslassöffnung in die Atmosphäre leitet und welche ein Gehäuse aufweist, wobei ein erstes Aufnahmerohr vorgesehen ist, in welchem wenigstens ein Teil einer ersten Abgasnachbehandlungseinrichtung umfassend einen in Bezug auf das erste Aufnahmerohr und ein zweites Aufnahmerohr separaten rohrförmigen ersten Mantel und wenigstens ein insbesondere wenigstens mittels einer ersten Lagermatte in dem ersten Mantel fixiertes erstes Abgasnachbehandlungselement entnehmbar aufgenommen ist, und wobei in dem zweiten Aufnahmerohr wenigstens ein Teil einer zweiten Abgasnachbehandlungseinrichtung mit wenigstens einem zweiten Abgasnachbehandlungselement aufgenommen ist, und wobei wenigstens das erste Aufnahmerohr und das zweite Aufnahmerohr durch eine zerstörungsfrei lösbare Verbindung miteinander derart verbunden sind, dass nach einem zerstörungsfreien Lösen der zerstörungsfrei lösbaren Verbindung das erste Aufnahmerohr von dem zweiten Aufnahmerohr trennbar ist.

Unter einem Abgasnachbehandlungselement soll ein Element verstanden werden, durch welches die Qualität und/oder die Quantität und/oder die Richtung des Abgasstroms einer Brennkraftmaschine beeinflusst wird, insbesondere im Hinblick auf eine Reinigung von im Abgasstrom enthaltener Schadstoffe und/oder durch welches irgendeine andere den Abgasstrom beeinflussende Funktion ausgeübt wird, z.B. eine Richtungslenkung des Abgasstroms (Drallerzeugung, Strömungsumlenkung) oder den Abgasstrom mit Zusatzstoffen wie Harnstofflösung mischt oder auch zur Schalldämpfung des vom Abgasstrom erzeugten Schalls.

Das erste Aufnahmerohr, das zweite Aufnahmerohr, der erste Mantel und/oder der zweite Mantel können einstückig oder mehrteilig bzw. mehrstückig und/oder glatt zylindrisch und/oder im Querschnitt gestuft und/oder mit wenigstens einer Schrägung oder Abbiegung versehen sein. Auch kann der Querschnitt beliebig sein, beispielsweise kreisrund, oval quadratisch, rechteckig oder polygonal.

Insbesondere übt das erste Abgasnachbehandlungselement wenigstens eine erste Funktion aus, welche von wenigstens einer zweiten Funktion verschieden ist, welche das zweite Abgasnachbehandlungselement ausführt. Dies ist beispielsweise dann der Fall, wenn das erste Abgasnachbehandlungselement durch ein Partikelfilterelement und das zweite Abgasnachbehandlungselement durch ein Oxidationskatalysatorelement oder ein SCR-Reduktionskatalysatorelement gebildet wird. Alternativ kann die erste Funktion auch mit der zweiten Funktion übereinstimmen, wenn beispielsweise das erste Abgasnachbehandlungselement und das zweite Abgasnachbehandlungselement jeweils durch ein Partikelfilterelement, ein Oxidationskatalysatorelement oder ein SCR-Reduktionskatalysatorelement gebildet werden, so dass in diesem Fall eine Reihenschaltung von Abgasnachbehandlungselementen mit gleicher Funktion vorliegt.

Insbesondere ist die zerstörungsfrei lösbare Verbindung derart ausgeführt, dass das wenigstens eine erste Abgasnachbehandlungselement mit dem wenigstens einen zweiten Abgasnachbehandlungselement stets in Strömungsverbindung steht. Hierzu kann auch ein innerhalb des ersten Mantels ausgebildeter erster Strömungsquerschnitt mit einem innerhalb des zweiten Abgasnachbehandlungselements ausgebildeten zweiten Strömungsquerschnitt in Strömungsverbindung stehen.

Wenigstens nach dem zerstörungsfreien Lösen der zerstörungsfrei lösbaren Verbindung und nach dem Trennen der beiden Aufnahmerohre ist dann die erste Abgasnachbehandlungseinrichtung wenigstens aus dem ersten Aufnahmerohr entnehmbar und kann repariert, gereinigt oder durch eine erste Austausch-Abgasnachbehandlungseinrichtung ersetzt werden. Eine solche Auswechslung der ersten Abgasnachbehandlungseinrichtung kann beispielsweise notwendig sein, wenn die erste Abgasnachbehandlungseinrichtung beispielsweise durch eine Partikelfiltereinrichtung gebildet wird und wenigstens ein Partikelfilterelement der Partikelfiltereinrichtung nach einiger Betriebszeit mit unbrennbaren Partikeln zugesetzt ist und dann ausgetauscht oder gereinigt werden muss. Hierzu wird dann erste Abgasnachbehandlungseinrichtung oder die erste Austausch-Nachbehandlungseinrichtung wenigstens in das erste Aufnahmerohr eingesetzt und dann die gelöste zerstörungsfrei lösbare Verbindung wieder zerstörungsfrei verbunden.

Weiterhin ist vorgesehen, dass die zweite Abgasnachbehandlungseinrichtung weiterhin einen in Bezug auf das erste Aufnahmerohr und das zweite Aufnahmerohr separaten rohrförmigen zweiten Mantel sowie eine zweite Lagermatte umfasst, wobei das wenigstens eine zweite Abgasnachbehandlungselement insbesondere mittels der zweiten Lagermatte in dem zweiten Mantel fixiert ist, wobei der wenigstens eine in dem zweiten Aufnahmerohr aufgenommene Teil der zweiten Abgasnachbehandlungseinrichtung in dem zweiten Aufnahmerohr entnehmbar aufgenommen ist.

Dann ist auch wenigstens ein Teil der zweiten Abgasnachbehandlungseinrichtung dem zweiten Aufnahmerohr beispielsweise zu Reinigungs-, Demontage- oder Wartungszwecken auf einfache Weise entnehmbar bzw. zu Montagezwecken in dem zweiten Aufnahmerohr aufnehmbar. Hierzu ist lediglich das Lösen der insbesondere einzigen zerstörungsfrei lösbaren Verbindung notwendig, welche zwischen dem ersten Aufnahmerohr und dem zweiten Aufnahmerohr vorgesehen ist.

Dabei kommt es weder auf die die Richtung der Durchströmung der ersten und zweiten Abgasnachbehandlungseinrichtung durch das Abgas noch auf die Reihenfolge der Anordnung zwischen der ersten Abgasnachbehandlungseinrichtung und der zweiten Abgasnachbehandlungseinrichtung in Bezug auf die Strömungsrichtung des Abgases nicht an.

Besonders bevorzugt wird das erste Aufnahmerohr wenigstens teilweise durch eine erste Gehäuseschale des Gehäuses, und/oder das zweite Aufnahmerohr wird wenigstens teilweise durch eine zweite Gehäuseschale des Gehäuses gebildet.

Unter einer Gehäuseschale ist jegliches Gehäusebauteil des Gehäuses der Abgasnachbehandlungsvorrichtung zu verstehen, welches irgendeine Baugruppe oder irgendein Bauelement der Abgasnachbehandlungsvorrichtung wenigstens teilweise haust oder in sich aufnimmt, durch welches die Qualität und/oder die Quantität des Abgasstroms beeinflusst wird, insbesondere im Hinblick auf darin enthaltene Schadstoffe und/oder durch welches irgendeine andere den Abgasstrom beeinflussende Funktion ausgeübt wird, z.B. eine Richtungslenkung des Abgasstroms (Drallerzeugung, Strömungsumlenkung) oder ihn mit Zusatzstoffen wie Harnstofflösung mischt bzw. Schalldämpfung des vom Abgasstrom erzeugten Schalls. Dabei können die erste Gehäuseschale und die zweite Gehäuseschale einstückig oder auch mehrteilig ausgebildet sein.

Auch kann wenigstens in einem Bereich einer Trennebene zwischen dem ersten Aufnahmerohr und dem zweiten Aufnahmerohr ein erster Durchmesser des ersten Aufnahmerohrs im Wesentlichen identisch mit einem zweiten Durchmesser des zweiten Aufnahmerohrs sein. Es sind aber auch unterschiedlich erste und zweite Durchmesser denkbar.

Gemäß einer Weiterbildung sind eine erste Mittelachse des ersten Aufnahmerohrs und des ersten Mantels einerseits und eine zweite Mittelachse des zweiten Aufnahmerohrs und des zweiten Mantels andererseits koaxial zueinander angeordnet. Alternativ könnten die erste Mittelachse und die zweite Mittelachse auch einen spitzen Winkel relativ zueinander einnehmen.

Weiterbildend kann auch vorgesehen sein, dass das wenigstens eine zweite Abgasnachbehandlungselement mit der Einlassöffnung und das wenigstens eine erste Abgasnachbehandlungselement mit der Auslassöffnung in Strömungsverbindung steht. Alternativ kann natürlich auch das wenigstens eine zweite Abgasnachbehandlungselement mit der Auslassöffnung und das wenigstens eine erste Abgasnachbehandlungselement mit der Einlassöffnung in Strömungsverbindung stehen.

Dann ist in Strömungsrichtung des Abgases gesehen die zweite Abgasnachbehandlungseinrichtung der ersten Abgasnachbehandlungseinrichtung vorgeordnet oder die erste Abgasnachbehandlungseinrichtung ist der zweiten Abgasnachbehandlungseinrichtung in Strömungsrichtung des Abgases gesehen vorgeordnet. Zusätzlich kann auch noch eine dritte Abgasnachbehandlungseinrichtung der Abgasnachbehandlungsvorrichtung vorgesehen sein, welche dann in Strömungsrichtung des Abgases gesehen der ersten Abgasnachbehandlungseinrichtung oder der zweiten Abgasnachbehandlungseinrichtung vor- oder nachgeordnet ist.

Eine besondere einfache Montage, Wartung und Demontage der ersten und zweiten Abgasnachbehandlungseinrichtung ergeben sich, wenn die zerstörungsfrei lösbare Verbindung eine einzige zerstörungsfrei lösbare Verbindung zwischen dem ersten Aufnahmerohr und dem zweiten Aufnahmerohr oder zwischen der ersten und zweiten Abgasnachbehandlungseinrichtung darstellt. Da dann lediglich eine einzige zerstörungsfrei lösbare Verbindung vorgesehen ist, lassen sich Kosten einsparen, sowohl bei der Montage als auch bei der Demontage der Abgasnachbehandlungsvorrichtung sowie auch im Wartungsfall. Weiterhin muss zum Lösen/Herstellen der einzigen zerstörungsfrei lösbaren Verbindung entsprechendes Werkzeug an nur einer Stelle der Abgasnachbehandlungsvorrichtung eingesetzt werden, was besonders vorteilhaft ist, wenn in der unmittelbaren Nachbarschaft der Abgasnachbehandlungsvorrichtung noch weitere Baugruppen angeordnet sind.

Gemäß einer Ausführungsform ist die erste Abgasnachbehandlungseinrichtung im Wesentlichen vollständig in dem ersten Aufnahmerohr und die zweite Abgasnachbehandlungseinrichtung im Wesentlichen vollständig in dem zweiten Aufnahmerohr aufgenommen.

Gemäß einer Weiterbildung können ein erstes Ende des ersten Aufnahmerohrs und ein erstes Ende des ersten Mantels sowie ein erstes Ende des zweiten Aufnahmerohrs und ein erstes Ende des zweiten Mantels insbesondere jeweils schräg nach radial außen abgebogen sein. Insbesondere können das erste Ende des ersten Aufnahmerohrs und das erste Ende des ersten Mantels sowie das erste Ende des zweiten Aufnahmerohrs und das erste Ende des zweiten Mantels zusammen einen keilförmig nach radial außen vorspringenden Querschnitt ausbilden.

Die nach außen abgebogenen ersten Enden können aber auch senkrecht zur Axialrichtung (Mittelachse) abgebogen sowie beispielsweise eben und flach ausgebildet sein oder auch als verrundete Bördelungen oder Einrollungen.

Die zerstörungsfrei lösbare Verbindung beinhaltet ein Spannmittel, welches die ersten Enden des ersten Aufnahmerohrs und des ersten Mantels einerseits und die ersten Enden des zweiten Aufnahmerohrs und des zweiten Mantels andererseits wenigstens axial gegeneinander spannt.

Dabei kann das Spannmittel beispielsweise eine keilförmig ausgebildete Innenkontur aufweisen und den keilförmig nach radial außen vorspringenden Querschnitt mit dieser komplementär keilförmig ausgebildeten Innenkontur übergreifen.

Durch wenigstens eine der oben beschriebenen Maßnahmen wird bereits eine axiale und radiale Festlegung der ersten Abgasnachbehandlungseinrichtung und der zweiten Abgasnachbehandlungseinrichtung ausgebildet.

Zusätzlich oder alternativ hierzu kann (können) auch ein zweites Ende des zweiten Mantels gegen einen zweiten axialen Anschlag des zweiten Aufnahmerohrs und/oder ein zweites Ende des ersten Mantels gegen einen ersten axialen Anschlag des ersten Aufnahmerohrs axial anschlagen. Dadurch wird ebenfalls eine axiale Festlegung der ersten Abgasnachbehandlungseinrichtung und der zweiten Abgasnachbehandlungseinrichtung vorgesehen.

Das Spannmittel kann insbesondere eine Spannschelle beinhalten, welche die ersten Enden des ersten Aufnahmerohrs und des ersten Mantels einerseits und die ersten Enden des zweiten Aufnahmerohrs und des zweiten Mantels andererseits durch radialen Übergriff axial gegeneinander spannt. Alternativ oder zusätzlich kann das Spannmittel auch eine oder mehrere axiale Verschraubungen umfassen.

Wenigstens im Bereich einer Trennebene zwischen dem ersten Aufnahmerohr und dem zweiten Aufnahmerohr ist zwischen dem ersten Aufnahmerohr und dem ersten Mantel ein erstes Dichtungselement angeordnet, welches einen ersten Ringspalt zwischen dem ersten Aufnahmerohr und dem ersten Mantel abdichtet, und zwischen dem zweiten Aufnahmerohr und dem zweiten Mantel ist ein zweites Dichtungselement angeordnet, welches einen zweiten Ringspalt zwischen dem zweiten Aufnahmerohr und dem zweiten Mantel abdichtet. Mit dem ersten und zweiten Dichtungselement wird verhindert, dass von innerhalb des zweiten Mantels und innerhalb des ersten Mantels strömendem Abgasstrom Abgas in den ersten Ringspalt und/oder in den zweiten Ringspalt gerät.

Außerdem ist im Bereich der Trennebene zwischen dem ersten Aufnahmerohr und dem zweiten Aufnahmerohr ein erstes Ende des ersten Aufnahmerohrs sowie ein erstes Ende des ersten Mantels nach radial außen abgebogen und das erste Dichtungselement zwischen dem ersten Ende des ersten Mantels und dem ersten Ende des ersten Aufnahmerohrs angeordnet, und ein erstes Ende des zweiten Aufnahmerohrs sowie ein erstes Ende des zweiten Mantels nach radial außen abgebogen, und das zweite Dichtungselement zwischen dem ersten Ende des zweiten Aufnahmerohrs und dem ersten Ende des zweiten Mantels angeordnet.

Weiterhin ist vorgesehen, dass
a) das erste Ende des ersten Mantels einen nach radial außen vorspringenden Querschnitt mit zwei axial voneinander weg weisenden Abschnitten ausbildet und dass das erste Ende des ersten Aufnahmerohrs parallel zu einem zu dem ersten Aufnahmerohr weisenden ersten Abschnitt des vorspringenden Querschnitts verläuft, und dass das erste Ende des zweiten Mantels und das erste Ende des zweiten Aufnahmerohrs parallel zu einem zu dem zweiten Aufnahmerohr weisenden zweiten Abschnitt des vorspringenden Querschnitts verlaufen, wobei zwischen dem ersten Ende des zweiten Mantels und dem zweiten Abschnitt des vorspringenden Querschnitts ein drittes Dichtungselement angeordnet ist, welches einen dritten Ringspalt zwischen dem ersten Ende des zweiten Mantels und dem zweiten Abschnitt des vorspringenden Querschnitts abdichtet, oder dass
b) das erste Ende des zweiten Mantels einen nach radial außen vorspringenden Querschnitt mit zwei axial voneinander weg weisenden Abschnitten ausbildet, und dass das erste Ende des ersten Mantels und das erste Ende des ersten Aufnahmerohrs parallel zu einem zu dem ersten Aufnahmerohr weisenden ersten Abschnitt des vorspringenden Querschnitts verlaufen, und dass das erste Ende des zweiten Aufnahmerohrs parallel zu einem zu dem zweiten Aufnahmerohr weisenden zweiten Abschnitt des vorspringenden Querschnitts verläuft, wobei zwischen dem ersten Ende des ersten Mantels und dem ersten Abschnitt des vorspringenden Querschnitts ein drittes Dichtungselement angeordnet ist, welches einen dritten Ringspalt zwischen dem ersten Ende des ersten Mantels und dem ersten Abschnitt des vorspringenden Querschnitts abdichtet.

Dabei kann der vorspringende Querschnitt beispielsweise keilförmig vorspringen, wobei der Querschnitt beispielsweise von radial innen nach radial außen hin abnimmt.

Bevorzugt kann die erste Abgasnachbehandlungseinrichtung eine Partikelfiltereinrichtung beinhalten oder durch eine solche gebildet werden, wobei der erste Mantel einen Partikelfiltermantel und das erste Abgasnachbehandlungselement ein Partikelfilterelement beinhaltet, und die zweite Abgasnachbehandlungseinrichtung eine Oxidationskatalysatoreinrichtung beinhalten oder durch eine solche gebildet werden, wobei der zweite Mantel einen Oxidationskatalysatormantel und das zweite Abgasnachbehandlungselement wenigstens ein Oxidationskatalysatorelement beinhaltet.

Alternativ kann die erste Abgasnachbehandlungseinrichtung eine Partikelfiltereinrichtung beinhalten oder durch eine solche gebildet werdet, wobei der erste Mantel einen Partikelfiltermantel und das erste Abgasnachbehandlungselement ein Partikelfilterelement beinhaltet, und die zweite Abgasnachbehandlungseinrichtung eine SCR-Katalysatoreinrichtung beinhalten oder durch eine solche gebildet werden, wobei der zweite Mantel einen SCR-Reduktionskatalysatormantel und das zweite Abgasnachbehandlungselement wenigstens ein SCR-Reduktionskatalysatorelement beinhaltet.

Die Erfindung betrifft auch mit eine Brennkraftmaschine, beispielsweise eine Brennkraftmaschine eines Kraftfahrzeugs oder eine stationäre Brennkraftmaschine mit wenigstens einer oben beschriebenen Abgasnachbehandlungsvorrichtung.

### Zeichnungen

Ausführungsbeispiele der Erfindung sind in der Zeichnung dargestellt und in der nachfolgenden Beschreibung näher erläutert. In der Zeichnung zeigt
- Fig. 1: eine Schnittdarstellung einer bevorzugten Ausführungsform einer Abgasnachbehandlungsvorrichtung gemäß der Erfindung;
- Fig. 2: einen vergrößerten Ausschnitt von Fig.1;
- Fig. 3: eine Explosionszeichnung der Abgasnachbehandlungsvorrichtung von Fig. 1.

### Beschreibung der Ausführungsbeispiele

In einem bevorzugten Ausführungsbeispiel nach **Fig. 1** bis **Fig. 3** umfasst eine Abgasnachbehandlungsvorrichtung 1 ein Gehäuse 2 mit einem beispielsweise zylindrischen Eingangsgehäuse 4, welches beispielsweise eine Oxidationskatalysatoreinrichtung 6 als zweite Abgasnachbehandlungseinrichtung haust oder aufnimmt und mit einem beispielsweise zylindrischen Ausgangsgehäuse 8, welches beispielsweise eine Partikelfiltereinrichtung 10 als erste Abgasnachbehandlungseinrichtung haust oder aufnimmt.

Das Ausgangsgehäuse 8 bildet wenigstens an seinem zum Eingangsgehäuse weisenden Ende ein beispielsweise zylindrisches erstes Aufnahmerohr 14 aus, in welchem die Partikelfiltereinrichtung 10 entnehmbar aufgenommen ist, welche einen separaten rohrförmigen Partikelfiltermantel 16 und wenigstens ein wenigstens mittels einer ersten Lagermatte 18 in dem Partikelfiltermantel 16 fixiertes Partikelfilterelement 20 umfasst. Hier ist beispielsweise die Partikelfiltereinrichtung 10 im Wesentlichen vollständig in dem ersten Aufnahmerohr 14 aufgenommen.

Weiterhin bildet das Eingangsgehäuse 4 insbesondere an seinem zum Ausgangsgehäuse 8 weisenden Ende ein beispielsweise zylindrisches zweites Aufnahmerohr 22 aus, in welchem die Oxidationskatalysatoreinrichtung 6 aufgenommen ist, welche einen separaten rohrförmigen Oxidationskatalysatormantel 24 und beispielsweise ein mittels einer zweiten Lagermatte 26 in dem Oxidationskatalysatormantel 24 fixiertes Oxidationskatalysatorelement 28 umfasst. Ein erstes Ende 12 des ersten Aufnahmerohrs 14 weist auf ein erstes Ende 30 des zweiten Aufnahmerohrs 22 zu, wobei die beiden ersten Enden 12, 30 durch eine beispielsweise einzige lösbare Verbindung 32 miteinander verbunden sind **(****Fig. 2****).**

Mittels der lösbaren Verbindung 32 steht das Partikelfilterelement 20 mit dem Oxidationskatalysatorelement 28 stets in Strömungsverbindung. Weiterhin steht ein erster für das Abgas zur Verfügung stehender Strömungsquerschnitt innerhalb des Partikelfiltermantels 16 mit einem zweiten für das Abgas zur Verfügung stehenden Strömungsquerschnitt innerhalb des Oxidationskatalysatormantels 24 stets in Strömungsverbindung.

In einem Bereich einer Trennebene 34 zwischen dem ersten Aufnahmerohr 14 und dem zweiten Aufnahmerohr 22 ist ein erster Durchmesser des ersten Aufnahmerohrs 14 im Wesentlichen identisch mit einem zweiten Durchmesser des zweiten Aufnahmerohrs 22. Weiterhin sind beispielsweise eine erste Mittelachse 36 des ersten Aufnahmerohrs 14 und des Partikelfiltermantels 16 einerseits und eine zweite Mittelachse 38 des zweiten Aufnahmerohrs 22 und des Oxidationskatalysatormantels 24 andererseits koaxial zueinander angeordnet. Die Trennebene 34 ist beispielsweise senkrecht zur ersten Mittelachse 36 und zur zweiten Mittelachse 38.

Das Eingangsgehäuse 4 weist beispielsweise an seinem vom Ausgangsgehäuse weg weisenden Ende eine Abgaseinlassöffnung 40 zur Einleitung von beispielsweise aus einer Diesel-Brennkraftmaschine eines Kraftfahrzeugs stammenden ungereinigten Abgasen und das Ausgangsgehäuse 8 an seinem vom Eingangsgehäuse 4 weg weisenden Ende eine Abgasauslassöffnung 42 zur Ableitung der von Schadstoffen wenigstens teilweise gereinigten Abgase aus dem Ausgangsgehäuse 8 zur weiteren Abgasreinigung oder zur Ableitung in die Atmosphäre auf.

Der Oxidationskatalysatormantel 24 weist ein erstes Ende 44 und ein zweites Ende 46 auf, wie auch der Partikelfiltermantel 16 ein erstes Ende 48 und ein zweites Ende 50 aufweist. Dabei weisen die beiden ersten Enden 44, 48 des Oxidationskatalysatormantels 24 und des Partikelfiltermantels 16 aufeinander zu während die zweiten Enden 46, 50 voneinander wegweisen. Weiterhin ist ein erster Durchmesser des ersten Aufnahmerohrs 14 beispielsweise im Wesentlichen identisch mit einem zweiten Durchmesser des zweiten Aufnahmerohrs 22.

Das zweite Ende 46 des Oxidationskatalysatormantels 24 ist mit einem zweiten Drahtgestrickring 52 im zweiten Aufnahmerohrs 22 und das zweite Ende 50 des Partikelfiltermantels 16 mit einem ersten Drahtgestrickring 54 im ersten Aufnahmerohrs 14 radial abgestützt. Dadurch wird jeweils eine radiale Abstützung der Oxidationskatalysatoreinrichtung 6 und der Partikelfiltereinrichtung 10 vorgesehen oder ausgebildet.

Wie insbesondere **Fig. 2** zeigt, ist im Bereich der Trennebene 34 zwischen dem ersten Aufnahmerohr 14 und dem zweiten Aufnahmerohr 22 zwischen dem ersten Ende 12 des ersten Aufnahmerohrs 14 und dem ersten Ende 48 des Partikelfiltermantels 16 ein erstes Dichtungselement 56 angeordnet, welches einen ersten Ringspalt 58 zwischen dem ersten Aufnahmerohr 14 und dem Partikelfiltermantel 16 abdichtet.

Darüber hinaus ist zwischen dem ersten Ende 30 des zweiten Aufnahmerohrs 22 und dem ersten Ende 44 des Oxidationskatalysatormantels 24 ein zweites Dichtungselement 60 angeordnet, welches einen zweiten Ringspalt 62 zwischen dem zweiten Aufnahmerohr 22 und dem Oxidationskatalysatormantel 24 abdichtet.

Durch die ersten und zweiten Dichtungselemente 58, 62 werden der Oxidationskatalysatormantel 24 und der Partikelfiltermantel 16 zusätzlich radial festgelegt.

Insbesondere sind das erste Ende 12 des ersten Aufnahmerohrs 14 sowie das erste Ende 48 des Partikelfiltermantels 16 nach radial außen winkelig und wenigstens abschnittsweise etwa parallel zueinander abgebogen, und insbesondere gegenläufig hierzu das erste Ende 30 des zweiten Aufnahmerohrs 22 sowie das erste Ende 44 des Oxidationskatalysatormantels 24 nach radial außen winkelig und parallel zueinander abgebogen. Dabei ist der Abbiegewinkel jeweils bevorzugt ein spitzer Winkel.

Beispielsweise das erste Ende 48 des Partikelfiltermantels 16 bildet hier einen nach radial außen beispielsweise keilförmig vorspringenden Querschnitt 64 mit zwei axial voneinander getrennten Abschnitten 64a, 64b aus. Dabei verläuft das erste Ende 12 des ersten Aufnahmerohrs 14 parallel zu einem zu dem ersten Aufnahmerohr 14 weisenden ersten Abschnitt 64a des vorspringenden Querschnitts 64. Weiterhin verlaufen das erste Ende 44 des Oxidationskatalysatormantels 24 und das erste Ende 30 des zweiten Aufnahmerohrs 22 parallel zu einem zu dem zweiten Aufnahmerohr 22 weisenden zweiten Abschnitt 64b des vorspringenden Querschnitts 64. Zwischen dem ersten Ende 44 des Oxidationskatalysatormantels 24 und dem zweiten Abschnitt 64b des vorspringenden Querschnitts 64 ist ein drittes Dichtungselement 66 angeordnet, welches einen dritten Ringspalt 68 zwischen dem ersten Ende 44 des Oxidationskatalysatormantels 24 und dem zweiten Abschnitt 64b des vorspringenden Querschnitts 64 abdichtet. Der hier bevorzugt keilförmig vorspringende Querschnitt 64 nimmt beispielsweise von radial innen nach radial außen hin ab.

Gemäß einer zweiten, hier nicht dargestellten Ausführungsform kann auch das erste Ende 44 des Oxidationskatalysatormantels 24 einen nach radial außen vorspringenden Querschnitt mit zwei axial voneinander weg weisenden Abschnitten ausbilden, wobei dann das erste Ende 48 des Partikelfiltermantels 16 und das erste Ende 12 des ersten Aufnahmerohrs 14 parallel zu einem zu dem ersten Aufnahmerohr 14 weisenden ersten Abschnitt des vorspringenden Querschnitts verlaufen, und wobei das erste Ende 30 des zweiten Aufnahmerohrs 22 parallel zu einem zu dem zweiten Aufnahmerohr 22 weisenden zweiten Abschnitt des vorspringenden Querschnitts verläuft, und wobei zwischen dem ersten Ende 48 des Partikelfiltermantels 16 und dem ersten Abschnitt des vorspringenden Querschnitts dann ein drittes Dichtungselement angeordnet ist, welches einen dritten Ringspalt zwischen dem ersten Ende 48 des Partikelfiltermantels 16 und dem ersten Abschnitt des vorspringenden Querschnitts abdichtet.

Die lösbare Verbindung 32 beinhaltet ein Spannmittel, welches die ersten Enden 12, 48 des ersten Aufnahmerohrs 14 und des Partikelfiltermantels 16 einerseits und die ersten Enden 30, 44 des zweiten Aufnahmerohrs 22 und des Oxidationskatalysatormantels 24 andererseits wenigstens axial gegeneinander spannt. Dadurch wird eine zweite axiale Festlegung der Oxidationskatalysatoreinrichtung 6 und der Partikelfiltereinrichtung 10 vorgesehen oder ausgebildet.

Das Spannmittel beinhalten hier beispielsweise eine Spannschelle 70, welche die ersten Enden 12, 48 des ersten Aufnahmerohrs 14 und des Partikelfiltermantels 16 einerseits und die ersten Enden 30, 44 des zweiten Aufnahmerohrs 22 und des Oxidationskatalysatormantels 24 andererseits durch Übergriff axial gegeneinander spannt.

Wenigstens nach dem Lösen der lösbaren Verbindung 32 bzw. der Spannschelle 70 und nach dem Trennen der beiden Aufnahmerohre 14, 22 ist dann die Partikelfiltereinrichtung 10 aus dem ersten Aufnahmerohr 14 entnehmbar und kann entweder von Partikeln gereinigt oder durch eine Austausch-Partikelfiltereinrichtung ersetzt werden. Eine solche Auswechslung der Partikelfiltereinrichtung 10 kann beispielsweise notwendig sein, wenn das wenigstens eine Partikelfilterelement nach einiger Betriebszeit mit Partikeln zugesetzt ist. Hierzu wird die Partikelfiltereinrichtung 10 oder die Austausch-Partikelfiltereinrichtung in das erste Aufnahmerohr 14 eingesetzt und dann die gelöste lösbare Verbindung 32 wieder verbunden.

Zuvor, gleichzeitig oder danach ist auch die Oxidationskatalysatoreinrichtung 6 dem zweiten Aufnahmerohr 22 beispielsweise zu Demontage- oder Wartungszwecken auf einfache Weise entnehmbar bzw. zu Montagezwecken in dem zweiten Aufnahmerohr 22 aufnehmbar. Hierzu ist lediglich das Lösen der einzigen lösbaren Verbindung 32 notwendig, welche zwischen dem ersten Ende 12 ersten Aufnahmerohr 14 und dem ersten Ende 30 des zweiten Aufnahmerohr 22 vorgesehen ist. Mit dem Lösen oder Verbinden der lösbaren Verbindung 32 werden darüber hin aus auch gleichzeitig die ersten Enden 48, 44 des Partikelfiltermantels 16 und des Oxidationskatalysatormantels 24 voneinander gelöst oder miteinander verbunden.

### Bezugszeichenliste

- 1: Abgasnachbehandlungseinrichtung
- 2: Gehäuse
- 4: Eingangsgehäuse
- 6: Oxidationskatalysatoreinrichtung
- 8: Ausgangsgehäuse
- 10: Partikelfiltereinrichtung
- 12: erstes Ende
- 14: erstes Aufnahmerohr
- 16: Partikelfiltermantel
- 18: erste Lagermatte
- 20: Partikelfilterelement
- 22: zweites Aufnahmerohr
- 24: Oxidationskatalysatormantel
- 26: zweite Lagermatte
- 28: Oxidationskatalysatorelement
- 30: erstes Ende
- 32: lösbare Verbindung
- 34: Trennebene
- 36: erste Mittelachse
- 38: zweite Mittelachse
- 40: Abgaseinlassöffnung
- 42: Abgasauslassöffnung
- 44: erstes Ende
- 46: zweites Ende
- 48: erstes Ende
- 50: zweites Ende
- 52: zweiter Drahtgestrickring
- 54: erster Drahtgestrickring
- 56: erstes Dichtungselement
- 58: erster Ringspalt
- 60: zweites Dichtungselement
- 62: zweiter Ringspalt
- 64: vorspringender Querschnitt
- 64a: erster Abschnitt
- 64b: zweiter Abschnitt
- 66: drittes Dichtungselement
- 68: dritter Ringspalt
- 70: Spannschelle

## Patentansprüche

1. Abgasnachbehandlungsvorrichtung (1) einer Brennkraftmaschine, welche einen über eine Abgaseinlassöffnung (40) eingeführten Abgasstrom wenigstens teilweise von Schadstoffen befreit und ihn dann über eine Abgasauslassöffnung (42) in die Atmosphäre leitet und welche ein Gehäuse (2) aufweist, wobei
a) ein erstes Aufnahmerohr (14) vorgesehen ist, in welchem wenigstens ein Teil einer ersten Abgasnachbehandlungseinrichtung (10) umfassend einen in Bezug auf das erste Aufnahmerohr (14) und ein zweites Aufnahmerohr (22) separaten rohrförmigen ersten Mantel (16) und wenigstens ein insbesondere wenigstens mittels einer ersten Lagermatte (18) in dem ersten Mantel (16) fixiertes erstes Abgasnachbehandlungselement (20) entnehmbar aufgenommen ist, und wobei
b) in dem zweiten Aufnahmerohr (22) wenigstens ein Teil einer zweiten Abgasnachbehandlungseinrichtung (6) mit wenigstens einem zweiten Abgasnachbehandlungselement (28) aufgenommen ist, und wobei
c) wenigstens das erste Aufnahmerohr (14) und das zweite Aufnahmerohr (22) durch eine zerstörungsfrei lösbare Verbindung (32) miteinander derart verbunden sind, dass nach einem zerstörungsfreien Lösen der zerstörungsfrei lösbaren Verbindung (32) das erste Aufnahmerohr (14) von dem zweiten Aufnahmerohr (22) trennbar ist, wobei
d) die zweite Abgasnachbehandlungseinrichtung (6) weiterhin einen in Bezug auf das erste Aufnahmerohr (14) und das zweite Aufnahmerohr (22) separaten rohrförmigen zweiten Mantel (24) umfasst, wobei das wenigstens eine zweite Abgasnachbehandlungselement (28) insbesondere mittels einer zweiten Lagermatte (26) in dem zweiten Mantel (24) fixiert ist, wobei
e) der wenigstens eine in dem zweiten Aufnahmerohr (22) aufgenommene Teil der zweiten Abgasnachbehandlungseinrichtung (6) in dem zweiten Aufnahmerohr (22) entnehmbar aufgenommen ist, **dadurch gekennzeichnet, dass**
f) wenigstens im Bereich einer Trennebene (34) zwischen dem ersten Aufnahmerohr (14) und dem zweiten Aufnahmerohr (22) zwischen dem ersten Aufnahmerohr (14) und dem ersten Mantel (16) ein erstes Dichtungselement (56) angeordnet ist, welches einen ersten Ringspalt (58) zwischen dem ersten Aufnahmerohr (14) und dem ersten Mantel (16) abdichtet, und dass zwischen dem zweiten Aufnahmerohr (22) und dem zweiten Mantel (24) ein zweites Dichtungselement (60) angeordnet ist, welches einen zweiten Ringspalt (62) zwischen dem zweiten Aufnahmerohr (22) und dem zweiten Mantel (24) abdichtet, und dass
g) im Bereich der Trennebene (34) ein erstes Ende (12) des ersten Aufnahmerohrs (14) sowie ein erstes Ende (48) des ersten Mantels (16) nach radial außen abgebogen sind und das erste Dichtungselement (56) zwischen dem ersten Ende (48) des ersten Mantels (16) und dem ersten Ende (12) des ersten Aufnahmerohrs (14) angeordnet ist, und wobei ein erstes Ende (30) des zweiten Aufnahmerohrs (22) sowie ein erstes Ende (44) des zweiten Mantels (24) nach radial außen abgebogen sind, und das zweite Dichtungselement (60) zwischen dem ersten Ende (30) des zweiten Aufnahmerohrs (22) und dem ersten Ende (44) des zweiten Mantels (24) angeordnet ist, und dass
h) das erste Ende (48) des ersten Mantels (16) einen nach radial au-ßen vorspringenden Querschnitt (64) mit zwei axial voneinander weg weisenden Abschnitten (64a, 64b) ausbildet und dass das erste Ende (12) des ersten Aufnahmerohrs (14) parallel zu einem zu dem ersten Aufnahmerohr (14) weisenden ersten Abschnitt (64a) des vorspringenden Querschnitts (64) verläuft, und dass das erste Ende (44) des zweiten Mantels (24) und das erste Ende (30) des zweiten Aufnahmerohrs (22) parallel zu einem zu dem zweiten Aufnahmerohr (22) weisenden zweiten Abschnitt (64b) des vorspringenden Querschnitts (64) verlaufen, wobei zwischen dem ersten Ende (44) des zweiten Mantels (24) und dem zweiten Abschnitt (64b) des vorspringenden Querschnitts (64) ein drittes Dichtungselement (66) angeordnet ist, welches einen dritten Ringspalt (68) zwischen dem ersten Ende (44) des zweiten Mantels (24) und dem zweiten Abschnitt (64b) des vorspringenden Querschnitts (64) abdichtet, oder dass das erste Ende (44) des zweiten Mantels (24) einen nach radial au-ßen vorspringenden Querschnitt mit zwei axial voneinander weg weisenden Abschnitten ausbildet, und dass das erste Ende (48) des ersten Mantels (16) und das erste Ende (12) des ersten Aufnahmerohrs (14) parallel zu einem zu dem ersten Aufnahmerohr (14) weisenden ersten Abschnitt des vorspringenden Querschnitts (64) verlaufen, und dass das erste Ende (30) des zweiten Aufnahmerohrs (22) parallel zu einem zu dem zweiten Aufnahmerohr (22) weisenden zweiten Abschnitt des vorspringenden Querschnitts verläuft, wobei zwischen dem ersten Ende (48) des ersten Mantels (16) und dem ersten Abschnitt des vorspringenden Querschnitts ein drittes Dichtungselement (66) angeordnet ist, welches einen dritten Ringspalt (68) zwischen dem ersten Ende (48) des ersten Mantels (16) und dem ersten Abschnitt des vorspringenden Querschnitts (64) abdichtet, und dass
i) die zerstörungsfrei lösbare Verbindung (32) ein Spannmittel beinhaltet, welche die nach radial außen abgebogenen ersten Enden (12, 48) des ersten Aufnahmerohrs (14) und des ersten Mantels (16) einerseits und die nach radial außen abgebogenen ersten Enden (30, 44) des zweiten Aufnahmerohrs (22) und des zweiten Mantels (24) andererseits wenigstens axial gegeneinander spannt.

2. Abgasnachbehandlungsvorrichtung nach Anspruch 1, **dadurch gekennzeichnet, dass**
a) das erste Aufnahmerohr (14) wenigstens teilweise durch eine erste Gehäuseschale (8) des Gehäuses (2), und/oder dass
b) das zweite Aufnahmerohr (22) wenigstens teilweise durch eine zweite Gehäuseschale (4) des Gehäuses (2) gebildet wird.

3. Abgasnachbehandlungsvorrichtung nach Anspruch 1 oder 2, **dadurch gekennzeichnet, dass** eine erste gemeinsame Mittelachse (36) des ersten Aufnahmerohrs (14) und des ersten Mantels (16) einerseits und eine zweite gemeinsame Mittelachse des zweiten Aufnahmerohrs (22) und des zweiten Mantels (24) andererseits koaxial zueinander angeordnet sind.

4. Abgasnachbehandlungsvorrichtung nach einem der vorhergehenden Ansprüche, **dadurch gekennzeichnet, dass**
a) das wenigstens eine zweite Abgasnachbehandlungselement (28) mit der Abgaseinlassöffnung (40) und das wenigstens eine erste Abgasnachbehandlungselement (20) mit der Abgasauslassöffnung (42) in Strömungsverbindung steht, oder dass
b) das wenigstens eine zweite Abgasnachbehandlungselement (28) mit der Abgasauslassöffnung (42) und das wenigstens eine erste Abgasnachbehandlungselement (20) mit der Abgaseinlassöffnung (40) in Strömungsverbindung steht.

5. Abgasnachbehandlungsvorrichtung nach einem der vorhergehenden Ansprüche, **dadurch gekennzeichnet, dass** die zerstörungsfrei lösbare Verbindung (32) die einzige zerstörungsfrei lösbare Verbindung zwischen dem ersten Aufnahmerohr (14) und dem zweiten Aufnahmerohr (22) darstellt.

6. Abgasnachbehandlungsvorrichtung nach einem der vorhergehenden Ansprüche, **dadurch gekennzeichnet, dass** die erste Abgasnachbehandlungseinrichtung (10) im Wesentlichen vollständig in dem ersten Aufnahmerohr (14) und die zweite Abgasnachbehandlungseinrichtung (6) im Wesentlichen vollständig in dem zweiten Aufnahmerohr (22) aufgenommen ist.

7. Abgasnachbehandlungsvorrichtung nach einem der vorhergehenden Ansprüche, **dadurch gekennzeichnet, dass** das Spannmittel eine Spannschelle beinhaltet, welche die ersten Enden (12, 48) des ersten Aufnahmerohrs (14) und des ersten Mantels (16) einerseits und die ersten Enden (30, 44) des zweiten Aufnahmerohrs (22) und des zweiten Mantels (24) andererseits durch radialen Übergriff axial gegeneinander spannt.

8. Abgasnachbehandlungsvorrichtung nach einem der vorhergehenden Ansprüche, **dadurch gekennzeichnet, dass** der vorspringende Querschnitt (64) keilförmig vorspringt.

9. Abgasnachbehandlungsvorrichtung nach einem der vorhergehenden Ansprüche, **dadurch gekennzeichnet, dass**
a) die erste Abgasnachbehandlungseinrichtung (10) eine Partikelfiltereinrichtung beinhaltet, wobei der erste Mantel (16) einen Partikelfiltermantel und das erste Abgasnachbehandlungselement (20) ein Partikelfilterelement beinhaltet, und dass
b) die zweite Abgasnachbehandlungseinrichtung (6) eine Oxidationskatalysatoreinrichtung beinhaltet, wobei der zweite Mantel (24) einen Oxidationskatalysatormantel und das zweite Abgasnachbehandlungselement (28) wenigstens ein Oxidationskatalysatorelement beinhaltet, oder dass
c) die erste Abgasnachbehandlungseinrichtung (10) eine Partikelfiltereinrichtung beinhaltet, wobei der erste Mantel (16) einen Partikelfiltermantel und das erste Abgasnachbehandlungselement (20) ein Partikelfilterelement beinhaltet, und dass
d) die zweite Abgasnachbehandlungseinrichtung (6) eine SCR-Katalysatoreinrichtung beinhaltet, wobei der zweite Mantel (24) einen SCR-Reduktionskatalysatormantel und das zweite Abgasnachbehandlungselement (28) wenigstens ein SCR-Reduktionskatalysatorelement beinhaltet.

10. Brennkraftmaschine und mit wenigstens einer Abgasnachbehandlungsvorrichtung (1) nach wenigstens einem der vorhergehenden Ansprüche.

## Claims

1. An exhaust gas treatment apparatus (1) of a combustion engine wherein the exhaust gas treatment apparatus at least partially removes pollutants from an exhaust gas flow that is introduced through an exhaust gas inlet opening (40) and released into a ambient atmosphere through an exhaust gas outlet opening (42) and wherein the exhaust gas treatment apparatus (1) includes a housing (2),
a) wherein a first receiving tube (14) is provided in which at least a portion of a first exhaust gas treatment device (10) including a tubular first jacket (16) that is separate from the first receiving tube (14) and a second receiving tube (22) and at least one first exhaust gas treatment element (20) in particular fixed in the first jacket (16) at least by a first support mat (18) is removably received, and
b) wherein the second receiving tube (22) receives at least a portion of a second exhaust gas treatment device (6) including at least one second exhaust gas treatment element (28), and
c) wherein at least the first receiving tube (14) and the second receiving tube (22) are connected with one another by a connection (32) that is disengagable in a nondestructive manner so that the first receiving tube (14) is separable from the second receiving tube (22) after disengaging the connection (32) that is disengagable in the nondestructive manner without destruction,
d) wherein the second exhaust gas treatment device (6) includes a second tubular jacket (24) that is separate from the first receiving tube (14) and the second receiving tube (22), wherein the at least one second exhaust gas treatment element (28) is fixed in the second jacket (24) in particular by a second support mat (26),
e) wherein at least one portion of the second exhaust gas treatment device (6) that is received in the second receiving tube (22) is removably received in the second receiving tube (22),
**characterized in that**
f) a first seal element (56) is arranged at least in a portion of a separation plane (34) between the first receiving tube (14) and the second receiving tube (22) between the first receiving tube (14) and the first jacket (16), wherein the first seal element (56) seals a first annular gap (58) between the first receiving tube (14) and the first jacket (16), and a second seal element (60) is arranged between the second receiving tube (22) and the second jacket (24), wherein the second seal element seals a second annular gap (62) between the second receiving tube (22) and the second jacket (24), and
g) a first end (12) of the first receiving tube (14) and a first end (48) of the first jacket (16) is bent radially outward in the separation plane (34) and the first seal element (56) is arranged between the first end (48) of the first jacket (16) and the first end (12) of the first receiving tube (14), and wherein a first end (30) of the second receiving tube (22) and a first end (44) of the second jacket (24) is bent radially outward, and the second seal element (60) is arranged between the first end (30) of the second receiving tube (22) and the first end (44) of the second jacket (24), and
h) the first end (48) of the first jacket (16) forms a radially outward protruding cross section (64) with two sections (64a, 64b) oriented axially away from one another and the first end (12) of the first receiving tube (14) extends parallel to a first section (64a) of the protruding cross section (64) oriented towards the first receiving tube (14), and the first end (44) of the second jacket (24) and the first end (30) of the second receiving tube (22) run parallel to the second section (64b) of the protruding cross section (64) that is oriented towards the second receiving tube (22), wherein a third seal element (66) is arranged between the first end (44) of the second jacket (24) and the second section (64b) of the protruding cross section (64), wherein the third seal element (66) seals a third annular gap (68) between the first end (44) of the second jacket (24) and the second section (64b) of the protruding cross section (64), or that the first end (44) of the second jacket (24) includes a radially outward protruding cross section with two sections that are oriented axially away from each other, and that the first end (48) of the first jacket (16) and the first end (12) of the first receiving tube (14) run parallel to a first section of the protruding cross section (64) that is oriented towards the first receiving tube (14), and that the first end (30) of the second receiving tube (22) runs parallel to a second section of the protruding cross section that is oriented towards the second receiving tube (22), wherein a third seal element (66) is arranged between the first end (48) of the first jacket (16) and the first section of the protruding cross section, wherein the third seal element (66) seals a third annular gap (68) between the first end (48) of the first jacket (16) and the first section of the protruding cross section (64), and that
i) the connection (32) that is disengageable in the nondestructive manner includes a clamping device which clamps the radially outward bent first ends (12, 48) of the first receiving tube (14) and of the first jacket (16) and the radially outward bent first ends (30) of the second receiving tube (22) and of the second jacket (24) at least axially against each other.

2. The exhaust gas treatment apparatus (1) according to claim 1, **characterized in that**
a) the first receiving tube (14) is formed at least partially by a first housing shell (8) of the housing (2), and/or
b) the second receiving tube (22) is at least partially formed by a second housing shell (4) of the housing (2).

3. The exhaust gas treatment apparatus (1) according to claim 1 or 2,
**characterized in that** a first common center axis (36) of the first receiving tube (14) and of the first jacket (16) and a second center axis of the second receiving tube (22) and of the second jacket (24) are aligned coaxial.

4. The exhaust gas treatment apparatus (1) according to one of the preceding claims, **characterized in that**
a) the at least one second exhaust gas treatment element (28) is flow connected with the exhaust gas inlet opening (40) and the at least one first exhaust gas treatment element (20) is flow connected with the exhaust gas outlet opening (42), or
b) the at least one second exhaust gas treatment element (28) is flow connected with the exhaust gas outlet opening (42) and the at least one first exhaust gas treatment element (20) is flow connected with the exhaust gas inlet opening (40).

5. The exhaust gas treatment apparatus (1) according to one of the preceding claims, **characterized in that** the connection (32) that is disengageable in a non-destructive manner is an only connection that is disengageable in a non-destructive manner between the first receiving tube (14) and the second receiving tube (22).

6. The exhaust gas treatment apparatus (1) according to one of the preceding claims, **characterized in that** the first exhaust gas treatment device (10) is essentially received in its entirety in the first receiving tube (14) and the second exhaust gas treatment device (6) is essentially received in its entirety in the second receiving tube (22).

7. The exhaust gas treatment apparatus (1) according to one of the preceding claims, **characterized in that** the clamping device includes a clamp that axially preloads first ends (12, 48) of the first receiving tube (14) and of the first jacket (16) and first ends (30, 44) of the second receiving tube (22) and of the second jacket (24) relative to each other by radial envelopment.

8. The exhaust gas treatment apparatus (1) according to one of the preceding claims, **characterized in that** the protruding cross section (64) protrudes in a wedge shape.

9. The exhaust gas treatment apparatus (1) according to one of the preceding claims, **characterized in that**
a) the first exhaust gas treatment device (10) includes a particle filter device wherein the first jacket (16) includes a particle filter jacket and the first exhaust gas treatment element (20) includes a particle filter element, and
b) the second exhaust gas treatment device (6) includes a catalytic oxidation converter wherein the second jacket (24) includes a catalytic oxidation converter jacket and the second exhaust gas treatment element (28) includes at least one catalytic oxidation converter element, or
c) the first exhaust gas treatment device (10) includes a particle filter device wherein the first jacket (16) includes a particle filter jacket and the first exhaust gas treatment element (20) includes a particle filter element, and
d) the second exhaust gas treatment device (6) includes a catalytic SCR converter wherein the second jacket (24) includes a catalytic SCR reduction converter jacket and the second exhaust gas treatment element (28) includes at least one catalytic SCR reduction element.

10. A combustion engine, comprising at least one exhaust gas treatment apparatus (1) according to at least one of the preceding claims.

## Revendications

1. Dispositif de post-traitement des gaz d'échappement (1) d'un moteur à combustion interne, qui débarrasse au moins partiellement des substances nocives un flux de gaz d'échappement introduit par un orifice d'admission des gaz d'échappement (40) et le conduit ensuite dans l'atmosphère par un orifice de sortie des gaz d'échappement (42) et qui présente un boîtier (2), dans lequel
a) un premier tube de réception (14) est prévu dans lequel est reçue de manière amovible au moins une partie d'un premier dispositif de post-traitement des gaz d'échappement (10) comprenant une première enveloppe tubulaire séparée (16) par rapport au premier tube de réception (14) et un deuxième tube de réception (22) et au moins un premier élément de post-traitement des gaz d'échappement (20) fixé en particulier au moins au moyen d'une première natte de transport (18) dans la première enveloppe (16) et où
b) dans le deuxième tube de réception (22) est logée au moins une partie d'un deuxième dispositif de post-traitement des gaz d'échappement (6) comportant au moins un deuxième élément de post-traitement des gaz d'échappement (28) est logée, et où
c) au moins le premier tube de réception (14) et le second tube de réception (22) sont reliés l'un à l'autre par un raccord détachable sans destruction (32) de telle sorte qu'après un détachement sans destruction du raccord détachable sans destruction (32), le premier tube de réception (14) soit séparable du second tube de réception (22), où
d) le deuxième dispositif de post-traitement des gaz d'échappement (6) comprend en outre une deuxième enveloppe tubulaire séparée (24) par rapport au premier tube de réception (14) et au deuxième tube de réception (22), dans laquelle au moins un deuxième élément de post-traitement des gaz d'échappement (28) est fixé dans la deuxième enveloppe (24), en particulier dans la deuxième natte de transport (26), où
e) au moins une partie du deuxième dispositif de post-traitement des gaz d'échappement (6) reçue dans le deuxième tube de réception (22) est reçue de manière amovible dans le deuxième tube de réception (22), **caractérisé en ce qu'**
f) au moins dans la région d'un plan de séparation (34) entre le premier tube de réception (14) et le deuxième tube de réception (22), un premier élément d'étanchéité (56) est disposé entre le premier tube de réception (14) et la première enveloppe (16), lequel rend étanche une première fente annulaire (58) entre le premier tube de réception (14) et la première enveloppe (16), et qu'entre le deuxième tube de réception (22) et la deuxième enveloppe (24) est disposé un deuxième élément d'étanchéité (60), qui rend étanche une deuxième fente annulaire (62) entre le deuxième tube de réception (22) et la deuxième enveloppe (24), et que
g) dans la zone du plan de séparation (34), une première extrémité (12) du premier tube de réception (14) et une première extrémité (48) de la première enveloppe (16) sont pliées radialement vers l'extérieur et le premier élément d'étanchéité (56) est disposé entre la première extrémité (48) de la première enveloppe (16) et la première extrémité (12) du premier tube de réception (14), et dans laquelle une première extrémité (30) du deuxième tube de réception (22) et une première extrémité (44) de la deuxième enveloppe (24) sont coudées radialement vers l'extérieur, et le deuxième élément d'étanchéité (60) est disposé entre la première extrémité (30) du deuxième tube de réception (22) et la première extrémité (44) de la deuxième enveloppe (24), et que
h) la première extrémité (48) de la première enveloppe (16) forme une section transversale en saillie radiale vers l'extérieur (64) avec deux sections pointant axialement (64a, 64b) et que la première extrémité (12) du premier tube de réception (14) est parallèle à une première section (64a) de la section transversale en saillie (64) pointant vers le premier tube de réception (14), et que la première extrémité (44) de la deuxième enveloppe (24) et la première extrémité (30) du deuxième tube de réception (22) parallèles à un le deuxième tube de réception (22) pointant vers la deuxième section (64b) de la section transversale en saillie (64), dans lequel entre la première extrémité (44) de la deuxième enveloppe (24) et la deuxième section (64b) de la section transversale en saillie (64) est disposé un troisième élément d'étanchéité (66) qui rend étanche une troisième fente annulaire (68) entre la première extrémité (44) de la deuxième enveloppe (24) et la deuxième section (64b) de la section transversale en saillie (64), soit que la première extrémité (44) de la deuxième enveloppe (24) forme une section transversale en saillie radiale vers l'extérieur avec deux sections axialement saillantes, et que la première extrémité (48) de la première enveloppe (16) et la première extrémité (12) du premier tube de réception (14) sont parallèles à une première partie de la section transversale en saillie (64) pointant vers le premier tube de réception (14), et que la première extrémité (30) du deuxième tube de réception (22) est parallèle à une deuxième section de la section transversale en saillie pointant vers le deuxième tube de réception (22), dans laquelle entre la première extrémité (48) de la première enveloppe (16) et la première partie de la section transversale en saillie, un troisième élément d'étanchéité (66) est disposé, qui présente une troisième fente annulaire (68) entre la première extrémité (48) de la première enveloppe (16) et la première partie de la section transversale en saillie (64), et que
i) le raccord détachable sans destruction (32) comprend un dispositif de serrage qui, d'une part, serre les premières extrémités courbées radialement vers l'extérieur (12, 48) du premier tube de réception (14) et de la première enveloppe (16) et les premières extrémités courbées radialement vers l'extérieur (30, 44) du deuxième tube de réception (22) et de la deuxième enveloppe (24) d'autre part au moins axialement l'une contre l'autre.

2. Dispositif de post-traitement des gaz d'échappement selon la revendication 1, **caractérisé en ce que**
a) le premier tube de réception (14) traverse, au moins partiellement, une première enveloppe de boîtier (8) du boîtier (2), et/ou que
b) le deuxième tube de réception (22) est formé au moins partiellement par une seconde enveloppe de boîtier (4) du boîtier (2).

3. Dispositif de post-traitement des gaz d'échappement selon la revendication 1 ou 2, **caractérisé en ce qu'un** premier axe central commun (36) du premier tube de réception (14) et de la première enveloppe (16) d'une part et un second axe central commun du deuxième tube de réception (22) et de la seconde enveloppe (24) d'autre part sont disposés coaxialement l'un par rapport à l'autre.

4. Dispositif de post-traitement des gaz d'échappement selon l'une des revendications précédentes, **caractérisé en ce qu'**
a) au moins un deuxième élément de post-traitement des gaz d'échappement (28) avec orifice d'admission des gaz d'échappement (40) et au moins un premier élément de post-traitement des gaz d'échappement (20) avec l'orifice de sortie des gaz d'échappement (42) dans le raccord de flux, ou qu'
b) au moins un deuxième élément de post-traitement des gaz d'échappement (28) est en communication fluidique avec l'orifice de sortie des gaz d'échappement (42) et au moins un premier élément de post-traitement des gaz d'échappement (20) est en communication fluidique avec l'orifice d'admission des gaz d'échappement (40).

5. Dispositif de post-traitement des gaz d'échappement selon l'une des revendications précédentes, **caractérisé en ce que** le raccord non détachable sans destruction (32) est le seul raccord non détachable sans destruction entre le premier tube de réception (14) et le second tube de réception (22).

6. Dispositif de post-traitement des gaz d'échappement selon l'une des revendications précédentes, **caractérisé en ce que** le premier dispositif de post-traitement des gaz d'échappement (10) est sensiblement complètement absorbé dans le premier tube de réception (14) et le second dispositif de post-traitement des gaz d'échappement (6) est pratiquement complètement absorbé dans le deuxième tube de réception (22).

7. Dispositif de post-traitement des gaz d'échappement selon l'une des revendications précédentes, **caractérisé en ce que** le dispositif de serrage comprend une pince de serrage qui tend les premières extrémités (12, 48) du premier tube de réception (14) et de la première enveloppe (16) d'une part et les premières extrémités (30, 44) du deuxième tube de réception (22) et de la deuxième enveloppe (24) d'autre part axialement l'une contre l'autre par empiétement radial.

8. Dispositif de post-traitement des gaz d'échappement selon l'une des revendications précédentes, **caractérisé en ce que** la section transversale en saillie (64) fait saillie en forme de coin.

9. Dispositif de post-traitement des gaz d'échappement selon l'une des revendications précédentes, **caractérisé en ce que**
a) le premier dispositif de post-traitement des gaz d'échappement (10) comprend un dispositif de traitement des particules dans lequel la première enveloppe (16) comprend une enveloppe filtrante à particules et le premier élément de post-traitement des gaz d'échappement (20) comprend un élément filtrant à particules, et que
b) le deuxième dispositif de post-traitement des gaz d'échappement (6) comprend un dispositif catalytique d'oxydation, dans lequel la deuxième enveloppe (24) comprend une enveloppe de catalyseur d'oxydation et le deuxième élément de post-traitement des gaz d'échappement (28) comprend au moins un élément catalytique d'oxydation, ou que
c) le premier dispositif de post-traitement des gaz d'échappement (10) comprend un dispositif de traitement des particules dans lequel la première enveloppe (16) comprend une enveloppe filtrante à particules et le premier élément de post-traitement des gaz d'échappement (20) comprend un élément filtrant à particules, et que
d) le deuxième dispositif de post-traitement des gaz d'échappement (6) comprend un convertisseur catalytique SCR, dans lequel la deuxième enveloppe (24) comprend une enveloppe catalytique de réduction SCR et le deuxième élément de post-traitement des gaz d'échappement (28) comprend au moins un élément catalytique de réduction SCR.

10. Moteur à combustion interne et avec au moins un dispositif de post-traitement des gaz d'échappement (1) selon au moins une des revendications précédentes.
